# EUROPÄISCHE PATENTSCHRIFT

(11) **EP 0 208 692 B1**
(45) Veröffentlichungstag und Bekanntmachung des Hinweises auf die Patenterteilung: **10.08.1988**
(21) Anmeldenummer: 85902004.2
(22) Anmeldetag: 23.03.1985
(51) Int. Cl.: F04B 1/04, F04B 1/06, F04B 49/02

(54) **KOLBENPUMPE**
PISTON PUMP
POMPE A PISTON

(30) Priorität: 06.04.1984 WO PCT/EP84/00101
(43) Veröffentlichungstag der Anmeldung: 21.01.1987
(73) Patentinhaber: ZF FRIEDRICHSHAFEN Aktiengesellschaft, 88038 Friedrichshafen (DE)
(72) Erfinder: BIEBER, Gerold, D-7994 Langenargen (DE)
(74) Vertreter: Raue, Reimund
(86) Internationale Anmeldenummer: EP8500125
(87) Internationale Veröffentlichungsnummer: WO8504690

(56) Entgegenhaltungen:
- DE-C- 282 008
- GB-A- 492 463
- GB-A- 2 128 689
- US-A- 4 232 997

## Beschreibung

### Kolbenpumpe

Die Erfindung betrifft eine Kolbenpumpe nach dem Oberbegriff des Anspruches 1.

Für die Druckmittelversorgung von Stell- und Schmierhydrauliksystemen von stufenlosen Getrieben oder Automatgetrieben werden Druckmittelpumpen benötigt. Solche Hydrauliksysteme müssen bereits im Leerlauf der Antriebsmaschine sicher und schnell funktionieren. Dies bedingt eine große Pumpe mit kleinen Leckverlusten. Eine solche Pumpe fördert jedoch bei Motorenddrehzahl sehr viel Öl, das in diesem Betriebsbereich nicht benötigt wird. Dadurch wird die Steuerung der Getriebe groß und aufwendig. Bei hohen Drehzahlen entstehen hohe Verlustleistungen über längere Zeiträume, in denen keine Schaltungen vorgenommen werden.

Bekannt sind bisher Einrichtungen, die eine Konstantpumpe mit einem Speicher und einem Speicherladeventil enthalten. Dabei wird der Förderstrom der Pumpe drucklos zum Behälter umgeleitet, wenn der Speicher gefüllt ist. Auch bei diesem System werden bei hohen Drehzahlen große Ölmengen umgewälzt.

Andere bekannte Steuereinrichtungen verwenden verstellbare Flügelzellenpumpen. Ein solches System ist wegen der erforderlichen Verstell- und Regeleinrichtungen aufwendig und mit relativ hoher Reibung behaftet.

Der Erfindung liegt die Aufgabe zugrunde, eine Druckmittelversorgungseinrichtung für die Stell-und Schmierhydraulik von Getrieben oder anderen Aggregaten zu schaffen, mit der nach einer kurzen Ansprechzeit eine große Druckmittelmenge zur Verfügung gestellt werden kann. In den Zeiträumen, in denen keine Stellbewegungen oder Schaltungen vorgenommen werden, sollen keine oder nur minimale Leistungsverluste entstehen.

Diese Aufgabe wird gelöst durch die im Anspruch 1 angegebenen Merkmale. Zweckmäßige und vorteilhafte Ausgestaltungen sind in den Unteransprüchen enthalten.

Eine Kolbenpumpe mit den Merkmalen des Oberbegriffes des Anspruches 1 ist bekannt aus der GB-PS-492 463. Mit dieser Mehrzylinderpumpe soll die Fördermenge bei einer bestimmten Drehzahl veränderbar sein. Die Änderung der Fördermenge wird dadurch erreicht, daß durch ein von Hand betätigbares Steuerventil einzelne Zylinder-Kolben-Einheiten zu- oder abgeschaltet werden. Mit einer solchen Pumpe ist eine selbsttätig geregelte Druckmittelversorgung von Hydrauliksystemen nicht möglich.

Die erfindungsgemäße Verwendung von mehreren Kolben, die ohne mechanische Andrückmittel nur durch einen Füll- oder Steuerdruck an das Hubelement andrückbar sind und die Verwendung von Einlaßrückschlagventilen mit auf einen bestimmten Wert vorgespannten Schließfedern bewirkt, daß die Kolben nur dann in Anlage an dem Hubelement gehalten sind, wenn ein bestimmter Fülldruck vorhanden ist. Ein solcher Druck wird nur dann angeregelt, wenn im Verbraucher ein solcher Druck angefordert wird. Das Andrücken der Kolben und damit das Fördern der Zylinder-Kolben-Einheiten wird sofort bewirkt, sobald Druckmittel unter Arbeitsdruck von dem Verbraucher angefordert wird.

Ist ein ausreichender Druck vorhanden, dessen Höhe um einen bestimmten Wert über dem Steuerdruck liegt, so wird die Ansaugleitung der Kolben durch das Steuerventil abgesperrt. Durch die erfindungsgemäße Ausbildung des Steuerventils ist es möglich, die Ansaugleitungen einzeln - oder auch in Gruppen - abzusperren oder auf zusteuern, so daß jeweils die für die Aufrechterhaltung des erforderlichen Arbeitsdruckes benötigte Anzahl von Zylinder-Kolben-Einheiten fördert.

Durch die unterschiedlich vorgespannten Schließfedern der Einlaßrückschlagventile der verschiedenen Zylinder-Kolben-Einheiten können die Kolben in einer bestimmten Reihenfolge an das Hubelement angedrückt werden. Dadurch kann die Pulsation auf einen niedrigen Wert gedrückt werden.

Der Fülldruck kann durch jede beliebige Fördereinrichtung erzeugt werden. Zweckmäßigerweise dient jedoch, eine Zylinder-Kolben-Einheit, deren Kolben beispielsweise durch eine Feder in Anlage an dem Hubelement gehalten ist, zur Erzeugung des Steuerdruckes.

Ist in dem Verbraucher ein für eine Stell- oder Schaltbewegung ausreichender Druck vorhanden, und übersteigt dadurch der Druck in der Ansaugleitung einen bestimmten über dem Steuerdruck liegenden Wert, so wird über das Druckbegrenzungsventil und das Steuerventil eine Zylinder-Kolben-Einheit nach der anderen abgeschaltet.

Im folgenden wird die Erfindung anhand zweier, in einer Zeichnung dargestellter Ausführungsbeispiele näher erläutert. Es zeigt
Fig. 1 eine schematische Darstellung der Kolbenpumpe,
Fig. 2 ein zweites Ausführungsbeispiel der Kolbenpumpe.

Die Kolbenpumpe, die in der Zeichnung als Radialkolbenpumpe dargestellt ist, genauso aber eine Axialkolbenpumpe sein kann, weist mehrere Zylinder-Kolben-Einheiten 1, 2, 3, 4, 5 auf, deren Kolben 6 durch ein Hubelement 7 antreibbar sind. Das Hubelement 7 ist beispielsweise in der Form eines Exzenters auf einer Exzenterwelle 8 angeordnet.

Jede Zylinder-Kolben-Einheit 1, 2, 3, 4, weist ein Einlaßrückschlagventil 9 auf, das mit einer Ansaugleitung 10 verbunden ist. Außerdem weist jede Zylinder-Kolben-Einheit ein Auslaßrückschlagventil 11 auf, das über eine Sammeldruckleitung 12, die mit einem Druckmittelkreislauf mit einem integrierten Verbraucher 13 verbunden ist. Der Verbraucher 13 wird beispielsweise von Stell- oder Schalteinrichtungen eines Automatgetriebes gebildet und enthält bekannte Steuer-, Stell- und Schaltelemente, so daß eine nähere Darstellung des Verbrauchers nicht erforderlich ist. Die Sammeldruckleitung 12 kann auch auf mehrere Verbraucher aufgeteilt werden.

Die Kolben 6 der Zylinder-Kolben-Einheiten 1, 2,3,4, 5 werden nicht durch mechanische Andrückmittel, wie beispielsweise Druckfedern oder Halteklammern, an das Hubelement 7 angedrückt. Die Kolben 6 können vielmehr nur durch einen bestimmten Füll- oder Steuerdruck an das Hubelement 7 angedrückt werden.

Der Fülldruck kann von einer beliebigen Druckquelle erzeugt werden, wie beispielsweise einer kleinen, mit der Exzenterwelle 8 umlaufenden Innenzahnradpumpe oder einem Speicher eines gesonderten Druckmittelkreises. Gemäß dem in Fig. 1 dargestellten Ausführungsbeispiel wird der Steuerdruck von einer Zylinder-Kolben-Einheit 14 erzeugt, deren Kolben 15 durch eine Druckfeder 16 in Anlage an dem Hubelement 7 gehalten wird. Die Zylinder-Kolben-Einheit saugt über ein Einlaßrückschlagventil 17 Druckmittel aus einem Behälter 18 an und fördert über ein Auslaßrückschlagventil 19 in die Sammeldruckleitung 12.

Wird in dem Verbraucher 13 kein unter Druck stehendes Druckmittel benötigt, so fließt das von der Zylinder-Kolben-Einheit 14 geförderte Druckmittel über das nicht dargestellte Steuerventil des Verbrauchers 13 in die Leitung 10 zurück. Steigt in der Leitung 10 und damit auch in der Leitung 10.1 der Druck auf einen Wert, dessen Höhe einem von einer Schließfeder 20 des Einlaßrückschlagventils 9 festgelegten Steuerdruck entspricht, so öffnet das Einlaßrückschlagventil 9, und der Kolben 6 wird in Anlage an das Hubelement 7 gedrückt. Damit beginnt die Zylinder-Kolben-Einheit 1 zu fördern.

Zweckmäßigerweise weisen die Schließfedern 20 der Einlaßrückschlagventile 9 der einzelnen Zylinder-Kolben-Einheiten 1, 2, 3,4, 5 unterschiedliche Vorspannungen auf, um eine Anpassung des geförderten Druckmittelstromes an den von dem Verbraucher 13 benötigten Druckmittelstrom zu erreichen. Die Vorspannungen der einzelnen Schließfedern 20 werden dabei so gewählt, daß die Kolben 6 der einzelnen Zylinder-Kolben-Einheiten in einer bestimmten Reihenfolge nacheinander an das Hubelement 7 angedrückt werden. Das Andrücken der Kolben 6 erfolgt beispielsweise in der Reihenfolge, in der die Zylinder-Kolben-Einheiten 1, 2, 3,4, 5 in Fig. 1 beziffert sind. Dadurch wird die Pulsation des jeweiligen Gesamt-Druckmittelstromes auf einen kleinsten Wert reduziert.

In der Ansaugleitung 10 ist zwischen dem Verbraucher 13 und den Einlaßrückschlagventilen 9 ein Steuerventil 21 angeordnet. Ein Steuerschieber 22 des Steuerventils 21 ist als Differentialkolben ausgebildet, der einen kleinen Kolbenbund 23 mit einer kleinen Kolbenfläche 24 und einen großen Kolbenbund 25 mit einer großen Kolbenfläche 26 aufweist. Die kleine Kolbenfläche 24 begrenzt einen Ventilraum 27 an dessen einer Seite. In dem Ventilraum 27 ist eine Druckfeder 28 angeordnet, die auf den Steuerschieber 22 wirkt. In dem im wesentlichen zylinderförmigen Ventilraum 27 sind Steuernuten 29, 30, 31, 32, 33 angeordnet, deren Anzahl der Zahl der durch den Steuerdruck an das Hubelement 7 andrückbaren Kolben 6 der Zylinder-Kolben-Einheiten 1, 2, 3, 4, 5 entspricht. Die Ansaugleitung 10 ist an den Ventilraum 27 angeschlossen. Teilleitungen 10.1, 10.2, 10.3, 10.4, 10.5 der Ansaugleitung 10 sind an die Steuernuten 29, 30, 31, 32, 33 angeschlossen und verbinden diese mit den Einlaßrückschlagventilen 9 der Zylinder-Kolben-Einheiten 1, 2, 3, 4, 5.

An die Ansaugleitung 10 ist zwischen dem Verbraucher 13 und dem Steuerventil 21 ein Druckbegrenzungsventil 34 angeschlossen. Das Druckbegrenzungsventil 34 stellt in seiner, durch eine Feder 35 einstellbaren Neutralstellung eine Verbindung her von einem an die große Kolbenfläche 26 des Steuerventils 21 angrenzenden Kolbenraum 36 über eine Steuerleitung 37 zu dem Behälter 18. In seiner aus der Neutralstellung verschobenen Schaltstellung stellt das Druckbegrenzungsventil 34 eine Verbindung her von der Ansaugleitung 10 über die Steuerleitung 37 zu dem Kolbenraum 36. In dieser Schaltstellung ist die Verbindung von dem Kolbenraum 36 über die Steuerleitung 37 zu dem Behälter 18 abgesperrt. An die Ansaugleitung 10 ist außerdem ein weiteres, federbelastetes Druckbegrenzungsventil 38 angeschlossen, über das eine Verbindung von der Ansaugleitung 10 zu dem Behälter 18 herstellbar ist.

Im folgenden wird die Funktion der Kolbenpumpe näher beschrieben: Wird die Exzenterwelle 8 angetrieben, so saugt die Zylinder-Kolben-Einheit 14 über ihr Einlaßrückschlagventil 17 Druckmittel aus dem Behälter 18 an und fördert es über das Auslaßrükschlagventil 19 in die Sammeldruckleitung 12. Benötigt der Verbraucher 13 kein unter Druck stehendes Druckmittel, so fließt der Förderstrom der Zylinder-Kolben-Einheit 14 in die Leitung 10. Der Druck in der Ansaugleitung 10 steigt, bis er den Wert des Fülldruckes (z. B. 5 bar) erreicht. In der Folge öffnen die Einlaßrückschlagventile 9, die Kolben 6 werden an das Hubelement 7 angedrückt und die Zylinder-Kolben-Einheiten 1, 2,3,4,5 beginnen zu fördern. Da der Verbraucher 13 jedoch keinen Druck verbraucht, steigt der Druck in der Ansaugleitung 10 weiter, bis er den Wert des Ansprechdruckes (z. B. 6 bar) des Druckbegrenzungsventils 34 erreicht. Durch die Verschiebung dessen Ventilkolbens gegen die Kraft der Feder 35 wird die Verbindung hergestellt zwischen der Ansaugleitung 10 und dem Kolbenraum 36 des Steuerventils 21. Dadurch wird der Steuerschieber 22 in Fig. 1 nach links verschoben und dabei nacheinander die Kanäle 33, 32, 31, 30 und 29 geschlossen. Die Druckmittelzufuhr zu den Einlaßrückschlagventilen 9 wird unterbrochen und die Kolben 6 der Zylinder-Kolben-Einheiten 1, 2,3,4, 5 heben von dem Hubelement 7 ab. Die Fördermenge der Pumpe nimmt ab bis zuletzt nur noch die Fördermenge der Zylinder-Kolben-Einheit 14 bleibt. Steigt der Druck weiter an, so wird das Druckbegrenzungsventil 38 beispielsweise bei einem Druck von 7 bar geöffnet und das Druckmittel fließt in den Behälter 18.

Wird in dem Verbraucher 13 unter Druck stehendes Druckmittel benötigt, so sinkt der Druck in der Ansaugleitung 10. Das Druckbegrenzungsventil 38 schließt. Ebenso wird der Ventilkolben des Druckbegrenzungsventils 34 durch die Feder 35 in Fig. 1 nach links verschoben, so daß die Verbindung von der Ansaugleitung 10 zu dem Kolbenraum 36 abgesperrt ist und eine Verbindung hergestellt ist von dem Kolbenraum 36 über die Steuerleitung 37 zu dem Behälter 18. Der Steuerschieber 22 des Steuerventils 21 wird durch die Druckfeder 28 und durch den noch in der Ansaugleitung 10 herrschenden Druck nach rechts verschoben und die Steuernuten 29, 30, 31, 32, 33 werden aufgesteuert. Steigt jetzt durch die Druckmittelzufuhr der Zylinder-Kolben-Einheit 14 der Druck in der Ansaugleitung 10 über den Fülldruck, d. h. den Öffnungsdruck der Einlaßrückschlagventile 9, so werden die Kolben 6 der Zylinder-Kolben-Einheiten 1, 2, 3, 4, in der durch die Vorspannung ihrer Schließfedern 20 vorgegebenen Reihenfolge an das Hubelement 7 angedrückt und fördern über die Auslaßrückschlagventile 11 in die Sammeldruckleitung 12.

Wird in dem Verbraucher 13 weniger Druckmittel benötigt als von den Zylinder-Kolben-Einheiten gefördert wird, so steigt der Druck in der Ansaugleitung 10 solange an, bis das Druckbegrenzungsventil 34 aufgesteuert wird und eine Verbindung herstellt zwischen der Ansaugleitung 10 und dem Kolbenraum 36. Durch den auf die große Kolbenfläche 26 einwirkenden Druck wird der Steuerschieber 22 entgegen der Kraft der Druckfeder 28 in Fig. 1 nach links verschoben und sperrt die Steuernuten 33, 32, 31, 30, 29 und dadurch den Zufluß von Druckmittel, dessen Druck über dem eine Förderung der Zylinder-Kolben-Einheiten ermöglichenden Steuerdruck liegt. Dadurch erfolgt die Abschaltung der Zylinder-Kolben-Einheiten 1, 2, 3,4,5 in einer Reihenfolge, die der Reihenfolge der Zuschaltung entgegengesetzt ist. Wenn die Zylinder-Kolben-Einheiten 1,2,3,4,5 kein Druckmittel mehr erhalten, bleiben ihre Kolben 6 in ihrer oberen Endlage stehen. Die Fördermenge der Kolbenpumpe wird auf das erforderliche Maß reduziert. Da die Kolben 6 nicht mehr in Anlage an dem Hubelement 7 stehen, sind rr Verluste ausgeschlossen.

Übersteigt der Druck in der Ansaugleitung 10 einen bestimmten, über dem Öffnungsdruck des Druckbegrenzungsventils 34 liegenden Wert, obwohl die Zylinder-Kolben-Einheiten 1, 2, 3, 4, 5 abgeschaltet sind, so öffnet das Druckbegrenzungsventil 38, und der Überschußstrom fließt in den Behälter 18.

Ist in dem Hydraulikkreislauf des Verbrauchers 13 oder eines nicht dargestellten benachbarten Verbrauchers eine weitere Druckquelle, wie beispielsweise ein Speicher oder eine Lenkpumpe, vorhanden, so können die Leistungsverluste der erfindungsgemäßen Kolbenpumpe weiter verringert werden. Dies ist dadurch möglich, daß auch der Kolben 15 der Zylinder-Kolben-Einheit 14, der bei dem Ausführungsbeispiel der Fig. 1 zur Erzeugung des Steuerdruckes dient, von dem Hubelement abhebbar ausgeführt wird.

In Fig. 2 ist eine Ausführungsform dargestellt, in der ein Kolben 39 der Zylinder-Kolben-Einheit 40 durch den Druck in einer Steuerleitung 41 von dem Hubelement 7 abhebhar ist. Die Steuerleitung 41 überträgt den von der weiteren, nicht dargestellten Druckquelle erzeugten Druck auf eine Axialfläche 42 des Kolbens 39. Durch den von der weiteren Druckquelle erzeugten und auch dem Verbraucher 13 zur Verfügung stehenden Druck kann dadurch auch die Zylinder-Kolben-Einheit 40 abgeschaltet werden. Erst bei einem Ausfall der weiteren Druckquelle wird der Kolben 39 durch eine Druckfeder 43 zur Anlage an das Hubelement 7 gebracht. Die Zylinder-Kolben-Einheit 40 übernimmt dann die Funktion einer Einrichtung zur Erzeugung eines Steuerdruckes.

### Bezugszeichen

1 Zylinder-Kolben-Einheit
2 Zylinder-Kolben-Einheit
3 Zylinder-Kolben-Einheit
4 Zylinder-Kolben-Einheit
5 Zylinder-Kolben-Einheit
6 Kolben
7 Hubelement
8 Exzentervelle
9 Einlaßrückschlagventil
10 Ansaugleitung
11 Auslaßrückschlagventil
12 Sammeldruckleitung
13 Verbraucher
14 Zylinder-Kolben-Einheit
15 Kolben
16 Druckfeder
17 Einlaßrüchlagventil
18 Behälter
19 Auslaßrückschlagventil
20 Schließfeder
21 Steuerventil
22 Steuerschieber
23 Kleiner Kolbenbund
24 Kleine Kolbenfläche
25 Großer Kolbenbund
26 Große Kolbenfläche
27 Ventilraum
28 Druckfeder
29 Steuernut
30 Steuernut
31 Steuernut
32 Steuernut
33 Steuernut
34 Druckbegrenzungsventil
35 Feder
36 Kolbenraum
37 Druckbegrenzungsventil
39 Kolben
40 Zylinder-Kolben-Einheit
41 Steuerleitung
42 Axialfläche
43 Druckfeder

## Patentansprüche

1. Kolbenpumpe, insbesondere Radialkolbenpumpe, mit mehreren Zylinder-Kolben-Einheiten, deren Kolben (6, 15) durch ein Hubelement (7) antreibbar sind und die ein Druckmittel über einzelne Einlaßrückschlagventile (9) aus einer Ansaugleitung (10) über einzelne Auslaßrückschlagventile (11) in wenigstens einen Druckmittelkreis fördern, mit einer Einrichtung zum Abheben wenigstens eines Kolbens (6), von dem Hubelement (7), wobei mehrere Kolben (6) ohne mechanische Andrückmittel durch einen von einer Einrichtung zur Erzeugung eines Steuerdruckes erzeugten Steuerdruck an das Hubelement (7) andrückbar sind, wobei die Einlaßrückschlagventile (9) dieser Kolben (6) Schließfedern (20) aufweisen für eine Vorspannung des Druckmittels auf die für ein Andrücken der Kolben (6) an das Hubelement (7) erforderliche Höhe des Steuerdruckes, und wobei in der jeweiligen Ansaugleitung (10) der Kolben (6) ein Steuerventil (21) angeordnet ist, durch das die Ansaugleitung (10) auf- und zusteuerbar ist, dadurch gekennzeichnet, daß die Ansaugleitung (10) durch das Steuerventil (21) bei einem um einen bestimmten Wert über dem Steuerdruck liegenden, in der Ansaugleitung (10) herrschenden Druck selbsttätig wenigstens teilweise absperrbar ist.

2. Kolbenpumpe nach Anspruch 1, dadurch gekennzeichnet, daß ein Steuerschieber (22) des Steuerventils (21) als Differentialkolben ausgebildet ist, dessen kleine Kolbenfläche (24) mit der den durch den Druckmittelkreislauf gebildeten Verbraucher (13) mit den Einlaßrückschlagventilen (9) verbindenden Ansaugleitung (10) in Verbindung steht, während dessen große Kolbenfläche (26) über eine Steuerleitung (37) mit einem Druckmittelbehälter (18) verbindbar ist, und daß die kleine Kolbenfläche (24) einen Ventilraum (27) einseitig begrenzt, in dem eine auf den Steuerschieber (22) einwirkende Druckfeder (28) angeordnet ist.

3. Kolbenpumpe nach Anspruch 2, dadurch gekennzeichnet, daß in dem Ventilraum (27) eine der Anzahl der durch den Steuerdruck an das Hubelement (7) andrückbaren Kolben (6) entsprechende Anzahl von Steuernuten (29, 30, 31, 32, 33) angeordnet ist, die von einem an die kleine Kolbenfläche (24) angrenzenden Kolbenbund (23) des Steuerschiebers (22) nacheinander absperrbar sind.

4. Kolbenpumpe nach Anspruch 2 oder 3 dadurch gekennzeichnet, daß an die Ansaugleitung (10) ein Druckbegrenzungsventil (34) angeschlossen ist, in dessen Neutralstellung die Steuerleitung (37) mit dem Druckmittelbehälter (18) in Verbindung steht und in dessen durch den um den bestimmten Wert über dem Steuerdruck liegenden, in der Ansaugleitung (10) herrschenden Druck einstellbarer Schaltstellung die Verbindung von der Steuerleitung (37) zu dem Druckmittelbehälter (18) abgesperrt ist und eine Verbindung besteht zwischen der Ansaugleitung (10) und der Steuerleitung (37).

5. Kolbenpumpe nach Anspruch 1, dadurch gekennzeichnet, daß die Schließfedern (20) der Einlaßrückschlagventile (9) unterschiedliche Vorspannungen aufweisen.

6. Kolbenpumpe nach Anspruch 5, dadurch gekennzeichnet, daß durch die unterschiedliche Höhe der Vorspannung der Schließfedern (9) die Kolben (6) in einer bestimmten Reihenfolge im Sinne einer minimalen Druckpulsation an das Hubelement (7) andrückbar sind.

7. Kolbenpumpe nach Anspruch 1, dadurch gekennzeichnet, daß die Einrichtung zur Erzeugung eines Steuerdruckes durch wenigstens eine Zylinder-Kolben-Einheit (14; 40) gebildet ist, deren Kolben (15; 39) durch mechanische Andrückmittel (16; 43) in Anlage an dem Hubelement (7) gehalten ist.

8. Kolbenpumpe nach Anspruch 7, dadurch gekennzeichnet, daß der durch mechanische Andrückmittel beaufschlagte Kolben (15) in ständiger Anlage an dem Hubelement (7) gehalten ist.

9. Kolbenpumpe nach Anspruch 7, dadurch gekennzeichnet, daß der durch mechanische Andrückmittel beaufschlagte Kolben (39) durch einen, einen bestimmten Maximalwert übersteigenden, außerhalb der Kolbenpumpe erzeugten Steuerdruck von dem Hubelement (7) abhebbar ist.

10. Kolbenpumpe nach Anspruch 9, dadurch gekennzeichnet, daß der durch mechanische Andrückmittel beaufschlagte Kolben (39) eine durch den Steuerdruck beaufschlagbare Axialfläche (42) aufweist.

## Claims

1. Reciprocating pump, specifically a radial piston pump, with several cylinder-piston-units, the pistons of which (6, 15) are driven by a lifting element and which convey a pressurised medium via individual inlet non- return valves (9) out of suction piping (10) via individual outlet non-return valves (11) into at least one pressure medium circuit, with a mechanism to raise at least one piston (6) of the lifting element (7) in such a way that several pistons (6) without mechanical means of pressure can be pressed down on the lifting element (7) by control pressure produced by a control pressure production mechanism, such that the inlet non-return valves (9) of these pistons (6) have closing springs (20) for pre-tensioning of the pressure medium to the extent of control pressure necessary for pressing of the pistons (6) onto the lifting element (7), and such that in each suction pipe (10) the piston (6) has a control valve (21) through which opening and closing of the suction piping (10) can be controlled, characterized by the fact that the suction piping can be at least partially shut off automatically through the control valve (21) with a prevailing pressure in the suction piping at a specific value above the control pressure.

2. Reciprocating pump according to claim 1, characterized by the fact that a spool valve (22) in the control valve takes the form of a differential piston, the small piston area of which (24) is connected to the suction piping (10) connecting the consumer (13) formed by the pressure medium circuit with the inlet non-return valves, whilst the large piston area (26) can be connected via control piping (37) to a pressure medium reservoir (18) and that the small piston area (24) restricts on one side a valve chamber (27) in which there is a pressure spring acting on the spool valve.

3. Reciprocating pump according to claim 2, characterized by the fact that'in the valve chamber (27) there is a number of control grooves (29, 30, 31, 32, 33) corresponding to the number of pistons (6) which can be pressed down on the lifting element (7) by the control pressure, such that these grooves can be shut off one after another by a restricting piston connection (23) of the spool valve (22) on the small piston surface (24).

4. Reciprocating pump according to claim 2 or 3, characterized by the fact that on the suction piping (10) a pressure limiting valve (34) is connected, in the neutral position of which the control piping (37) is in contact with the pressure medium reservoir (18) and in the switching position of which, adjustable by the prevailing pressure in the suction piping (10) at a specific value above the control pressure, the connection of the control piping (37) to the pressure medium reservoir (18) is blocked and a connection exists between the suction piping (10) and the control piping (37).

5. Reciprocating pump according to claim 1, characterized by the fact the closing springs (20) of the inlet non-return valves (9) have different pre-tensions.

6. Reciprocating pump according to claim 5, characterized by the fact that the different heights of pre-tensioning of the closing springs (9) allow the pistons (6) to be pressed down in a specific sequence in accordance with a minimum pressure pulse on the lifting element (7).

7. Reciprocating pump according to claim 1, characterized by the fact that the mechanism to produce control pressure consists of at least one cylinder-piston-unit (14; 40), the piston of which (15; 39) is held in position on the lifting element (7) by a mechanical means of pressure (16; 43).

8. Reciprocating pump according to claim 7, characterized by the fact that the piston (15) acted upon by the mechanical means of pressure is held steady on the lifting element (7)

9. Reciprocating pump according to claim 7, characterized by the fact that the piston (39) acted upon by the mechanical means of pressure can be removed from the lifting element (7) by a control pressure produced outside the reciprocating pump and exceeding a specific maximum value.

10. Reciprocating pump according to claim 9, characterize by the fact that the piston (39) acted upon by the mechanical means of pressure has an axial area (42) which can be acted upon by the control pressure.

## Revendications

1. Pompe à pistons, en particulier pompe à pistons radiaux avec plusieurs unités de pistons pour cylindres, dont les pistons (6, 15) peuvent être entraînés par une pièce de levage (7) refoulant d'une conduite d'aspiration (10) un fluide sous pression passant par divers clapets anti-retour d'entrée (9) au moyen des différents clapets anti-retour de sortie (11) dans au moins un circuit de fluide sous pression, avec un dispositif pour enlever au moins un piston (6) de la pièce de levage (7), tandis que plusieurs pistons (6) peuvent sans moyens de pression mécaniques être pressés contre la pièce de levage (7) par une pression de commande produite par un dispositif servant à produire une pression de commande, les clapets antiretour d'entrée (9) de ces pistons (6) étant pourvus de ressorts de serrage (20) pour la précontrainte du fluide de pression au niveau nécessaire de la pression de commande afin de presser les pistons (6) contre la pièce de levage (7), une soupape de commande (21) étant disposée dans la conduite d'aspiration (10) respective des pistons (6), permettant de commander l'ouverture et la fermeture de la conduite d'aspiration (10), caractérisée en ce que la conduite d'aspiration (10) peut être fermée au moins partiellement automatiquement par l'intermédiaire de la soupape de commande (21) en cas de pression dépassant d'une valeur définie la pression de commande dans la conduite d'aspiration (10).

2. Pompe à pistons selon la revendication 1, caractérisée en ce que un piston de commande (22) de la soupape de commande (21) a la forme d'une piston différentiel, dont la surface inférieure du piston (24) est reliée à la conduite d'aspiration (10), laquelle assure la liaison entre le récepteur (13) et les clapets anti-retour d'entrée (9), le récepteur étant formé par le circuit de fluide sous pression, tandis que la surface supérieure du piston (26) peut être reliée à un réservoir de fluide sous pression (18) par l'intermédiaire d'une conduite de commande (37), et que la surface inférieure du piston (24) limite une chambre de soupape (27) unilatéralement, dans laquelle est disposée un ressort de compression (28) exerçant une force sur le piston de commande (22).

3. Pompe à pistons selon la revendication 2, caractérisée en ce que dans la chambre de soupape (27), pour un nombre de pistons (6) pouvant être pressés par la pression de commande contre la pièce de levage (7), une quantité correspondante de gorges de commande (29, 30, 31, 32, 33) est en place pouvant être fermées les unes après les autres par un collet de piston (23) du piston de commande (22), adjacent à la surface inférieure du piston (24).

4. Pompe à pistons selon l'une des revendications 2 ou 3, caracterisée en ce que une soupape de limitation de pression (34) est raccordée à la conduite d'aspiration (10), la conduite de commande (37) etant au point-mort reliée au réservoir de fluide sous pression (18), dans laquelle la pression est réglable au moyen de la position de commande, cette pression étant supérieure à la valeur définie de la pression de commande, la pression existant dans la conduite d'aspiration (10) vers le réservoir de fluide sous pression (18) dans cette position de commande est coupée et la liaison est réalisée entre la conduite d'aspiration (10) et la conduite de commande (37).

5. Pompe à pistons selon la revendication 1, caractérisée en ce que les ressorts de serrage (20) des clapets anti-retour d'entrée (9) sont soumis à des précontraintes différentes.

6. Pompe à pistons selon la revendication 5, caractérisée en ce que les pistons (6) peuvent être pressés dans un ordre défini contre la pièce de levage (7) sous l'action d'une pression pulsative minimale, ceci en raison de la différence de niveau de la précontrainte des ressorts de serrage (20).

7. Pompe à pistons selon la revendication 1, caractérisée en ce que le dispositif prévu pour produire une pression de commande est constitué de au moins une unité de pistons pour cylindres (14, 40), dont les pistons (15, 39) sont maintenus contre la pièce de levage (7) par des moyens mécaniques de pression (16, 43).

8. Pompe à pistons selon la revendication 7, caractérisée en ce que le piston placé sous pression (15) par les moyens mécaniques de pression est maintenu en permanence contre la pièce de levage (7).

9. Pompe à pistons selon la revendication 7, caractérisée en ce que le piston placé sous pression (39) par les moyens mécaniques de pression peut être enlevé par la pièce de levage (7) en raison d'une pression de commande exercée en dehors de la pompe à pistons et dépassant la valeur définie maximale.

10. Pompe à pistons selon la revendications 9, caractérisée en ce que le piston placé sous pression (39) par des moyens mécaniques de pression a une surface axiale (42) pouvant être elle-même soumise à la pression de commande.
